# EUROPÄISCHE PATENTSCHRIFT

(11) **EP 3 057 669 B1**
(45) Veröffentlichungstag und Bekanntmachung des Hinweises auf die Patenterteilung: **06.09.2017**
(21) Anmeldenummer: 14786521.6
(22) Anmeldetag: 21.10.2014
(51) Int. Cl.: A62C 37/08, A62C 3/00

(54) **SPRINKLERSCHUTZ**
SPRINKLER PROTECTION
DISPOSITIF DE PROTECTION DE GICLEUR

(30) Priorität: 21.10.2013 DE 202013009315 U
(43) Veröffentlichungstag der Anmeldung: 24.08.2016
(73) Patentinhaber: Kreipl, Myriam, 86836 Untermeitingen (DE); Eberle, Manfred, 89257 Illertissen (DE)
(72) Erfinder: EBERLE, Manfred, 89257 Illertissen (DE); KREIPL, Oliver, verstorben (DE)
(74) Vertreter: Ungerer, Olaf
(86) Internationale Anmeldenummer: PCT/EP2014/072552
(87) Internationale Veröffentlichungsnummer: WO 2015/059143

(56) Entgegenhaltungen:
- DE-A1-102008 046 996
- FR-A1- 2 864 906
- KR-B1- 100 821 215
- US-A- 3 361 364
- US-A1- 2011 290 508

## Beschreibung

Die vorliegende Erfindung bezieht sich auf eine Schutzvorrichtung für eine Sprinkleranlage, insbesondere auf eine Schutzvorrichtung zum Schützen eines Pralltellers und/oder eines Sprinklerkopfes einer Feuerlösch-Sprinkleranlage.

Stationäre Sprinkleranlagen für Regalsysteme, wie beispielsweise Hochregallager, die wenigstens eine Regaleinheit mit mehreren, übereinander angeordneten Lageretagen für darauf abzustellendes Lagergut aufweisen, bestehen typischerweise aus wenigstens einem Stangenrohrsystem mit einer vorbestimmten Anzahl von im Brandfall automatisch auslösenden Sprinklern in vorbestimmten Lageretagen, aus wenigstens einer gemeinsamen Fallrohrleitung für die Strangrohrsysteme und aus wenigstens einem Löschmittelzuleitungssystem für die Fallrohrleitung.

Eine solche stationäre Sprinkleranlage ist beispielsweise in der DE 25 10 649 A1 offenbart. Solche Feuerlöscheinrichtungen sind im Allgemeinen so aufgebaut, dass bestimmten Lagerebenen der Regaleinheiten Strangrohrsysteme mit Sprinklern, aus denen im Brandfalle die Löschflüssigkeit austritt, zugeordnet sind und dass mehrere Löschmittelzuleitungssysteme über sogenannte Fallleitungen an die aus einem oder mehreren sogenannten Strangrohren bestehende Strangrohrsysteme angeschlossen sind, um Letztere mit Löschmittel zu versorgen. Unter Berücksichtigung der Bestückung der Strangrohre mit Sprinklern, deren maximale Anzahl von der sogenannten Wirkfläche, in der im Brandfall Sprinkler geöffnet werden, abhängt, sind die Strangrohre der oder mehrerer Regaleinheiten derart zu Gruppen zusammengefasst, dass sich zum Beispiel jede Regalzeile oder einzelne Längsabschnitte einer oder mehrerer Regalzeilen eine in sich einheitliche Strangrohrgruppe bilden.

Derartige Sprinkleranlagen werden also in Lagerhallen an der Decke sowie zwischen und in den Regalreihen eingebaut und sind ständig unter Druck gehalten. Für den Austritt der Löschflüssigkeit weisen die Sprinkler einen Sprinklerkopf und einen Prallteller zum Ablenken bzw. Richten der austretenden Löschflüssigkeit in die gewünschte Löschrichtung.

Allerdings werden beim Ein- bzw. Auslagern des Lagerguts (wie beispielsweise Paletten, etc.) bei Einzel- und Doppelzeilen von Regalreihen häufig Prallteller verbogen, sodass das Löschmittel (beispielsweise Wasser) dann nicht mehr gleichmäßig verteilt werden kann.

Fig. 7 zeigt eine räumliche Ansicht eines Strangrohrs 40 mit beschädigtem Sprinkler, dessen Prallteller 30 durch Anstoßen oder sonstiges Einwirken beim Einlagern des Lagerguts (zum Beispiel Kartonagen oder dergleichen) 60 verbogen wurde, sodass das aus dem Sprinklerkopf 20 austretende Löschmittel nicht mehr gleichmäßig verteilt werden kann.

Des Weiteren kann das Ein- bzw. Auslagern von Lagergut Sprinklerköpfe beeinflussen oder gar abreißen, was dazu führen kann, dass das eingelagerte Lagergut durch die austretende Feuchtigkeit beschädigt oder zerstört werden kann.

Fig. 8 zeigt eine weitere räumliche Ansicht einer Lagerregalgruppe mit Versorgungsrohr 40 und Sprinkler mit Prallteller 30, wobei die Funktion des Sprinklerkopfs durch abgerissenes und am Sprinklerkopf hängendes Verpackungsmaterial 70 beeinträchtigt ist.

Solche Beeinflussungen und Beschädigungen der Sprinkler können zu hohen Schäden durch Fehlfunktion der Sprinkleranlage führen. Zum Schutz der Sprinklerköpfe ist aus US 2011/0290508 A1 eine Schutzvorrichtung bekannt. Es ist Aufgabe der vorliegenden Erfindung, eine mechanisch einfache Lösung zur Vermeidung von Beschädigungen der Sprinkleranlage beim Ein- bzw. Auslagern von Lagergut bereitzustellen.

Diese Aufgabe wird gelöst durch eine Schutzvorrichtung nach Anspruch 1.

Die vorgeschlagene Schutzvorrichtung weist einen Montageabschnitt zur Montage an der Sprinkleranlage und einen Schutzabschnitt auf, der dazu angepasst ist, den Prallteller und/oder den Sprinklerkopf wenigstens teilweise zu umgeben. Werden solche Schutzvorrichtungen an den Sprinklern oder zumindest an beschädigungsträchtigen Sprinklern angebracht, so wird der Prallteller und der Sprinklerkopf durch den diese teilweise umgebenden Schutzabschnitt geschützt, sodass eine Beschädigung des Pralltellern bzw. des Sprinklerkopfes vermieden werden kann. Erfindungsgemäß weist der Montageabschnitt Montagemittel auf, mittels denen die Schutzvorrichtung an einem Löschmittel-Versorgungsrohr der Sprinkleranlage benachbart zu dem Prallteller und/oder dem Sprinklerkopf montiert werden kann. Die Montagemittel weisen zwei Rohrschellen, die beispielsweise aus zwei Halbschellen gebildet sein können, auf. Erfindungsgemäß sind zwei Rohrschellen derart vorgesehen, dass jeweils eine Rohrschelle auf der stromabwärtigen und stromaufwärtigen Seite des Versorgungsrohrs montierbar ist, sodass der Schutzabschnitt den Prallteller und/oder den Sprinklerkopf wenigstens teilweise umgibt.

Der Schutzabschnitt wird aus einem Schutzgestänge gebildet und mit dem Montageabschnitt verbunden, wobei das Schutzgestänge direkt an den zwei Rohrschellen befestigt ist. Das Schutzgestänge kann vorzugsweise wenigstens einen Schutzbügel aufweisen, der dazu vorgesehen ist, den Prallteller und/oder den Sprinklerkopf wenigstens teilweise zu umgeben.

Dabei kann wenigstens ein Schutzbügel im Wesentlichen U-förmig gebildet sein, wobei er mittels der freien Schenkel mit dem Montageabschnitt, insbesondere den Rohrstellen, verbunden sein kann. Die Form des Schutzbügels kann so gestaltet sein, dass sowohl der Sprinklerkopf als auch der Prallteller geschützt sind. Dadurch kann sichergestellt werden, dass auch der Prallteller nicht beschädigt und damit die Richtwirkung des Sprinklers nicht verändert wird.

Ferner kann der die beiden Schenkel des U-förmigen Schutzbügels verbindende Abschnitt vorzugsweise im Wesentlichen gerade ausgebildet sein und sich in Einbausituationen im Wesentlichen parallel zu dem Versorgungsrohr erstrecken. Dabei kann sich wenigstens ein Abschnitt des Schutzbügels in Einbausituation von dem Montageabschnitt bis über einen Prallteller erstrecken.

Alternativ können auch zwei oder mehr Schutzbügel vorgesehen sein, die sich in Einbausituation jeweils auf einer Seite der Prallplatte und/oder des Sprinklerkopfs erstrecken.

Beide Schutzbügel können dabei baugleich ausgebildet sein. Vorzugsweise können beide Schutzbügel auch fest miteinander verbunden sein. Dies kann mittels einer Stange geschehen, die insbesondere die beiden Scheitelpunkte der U-förmigen Schutzbügel miteinander verbindet oder jeweils etwa die Mittelpunkte des gerade ausgebildeten die Schenkel verbindenden Abschnitts verbindet. Dies führt zu einer Stabilisierung des Schutzabschnitts und zusätzlich zu einem Schutz vor Einwirkungen von unten in Richtung des Sprinklerkopfs.

Ein freies Ende des Schutzgestänges kann eine Gewinde aufweisen, z.B. die Enden der Schenkel des zumindest einen U-förmigen Schutzbügels, vorzugsweise ein Außengewinde, sodass das Schutzgestänge mittels einer Schraubverbindung mit dem Montageabschnitt verbunden ist. Das Schutzgestänge kann dabei beispielsweise eine Gewindestange aufweisen. Vorzugsweise können die das Gewinde aufweisenden Enden des Schutzgestänges jeweils mit einer Rohrschelle zusammenwirken, sodass die Rohrschellen mittels das Gewinde aufweisenden Enden an dem Versorgungsrohr befestigbar sind und die Höhe des Schutzgestänges über dem Sprinkler individuell einstellbar ist. Dadurch kann die Schutzvorrichtung mit wenigen Handgriffen an veränderte Einbausituationen oder Sprinklerausgestaltungen angepasst werden.

Alternativ zur Schutzbügel-Ausführung kann das Schutzgestänge auch einen runden Schutzring umfassen, der den Prallteller umschließt und vorzugsweise in etwa auf Höhe der Unterkante des Pralltellers oder etwas darunter angeordnet ist.

Die Erfindung wird nachfolgend anhand von Ausführungsbeispielen unter Bezugnahme auf die beiliegenden Zeichnungsfiguren näher erläutert. Es zeigen:
- Fig. 1: eine Seitenansicht eines Sprinklers mit montierter Schutzvorrichtung gemäß einem ersten Ausführungsbeispiel;
- Fig. 2: eine Ansicht von unten auf den Sprinkler mit montierter Schutzvorrichtung;
- Fig. 3: eine weitere Seitenansicht senkrecht zur Seitenansicht in Fig. 1 auf den Sprinkler mit montierter Schutzvorrichtung;
- Fig. 4: eine Draufsicht auf den Sprinkler mit montierter Schutzvorrichtung gemäß dem ersten Ausführungsbeispiel;
- Fig. 5: eine perspektivische Ansicht eines Sprinklers mit montierter Schutzvorrichtung gemäß dem ersten Ausführungsbeispiel;
- Fig. 6: eine weitere räumliche Ansicht eines Sprinklers mit montierter Schutzvorrichtung und anstoßendem Lagergut;
- Fig. 7: einen Sprinkler mit beschädigtem Prallteller ohne Schutzvorrichtung;
- Fig. 8: einen Sprinkler mit beeinträchtigtem Sprinklerkopf ohne Schutzvorrichtung;
- Fig. 9A: eine perspektivische Ansicht eines Sprinklers mit montierter Schutzvorrichtung gemäß einem zweiten Ausführungsbeispiel;
- Fig. 9B: eine perspektivische Ansicht eines Sprinklers mit montierter Schutzvorrichtung gemäß einer Abwandlung des zweiten Ausführungsbeispiels;
- Fig. 10A: eine Seitenansicht des modifizierten zweiten Ausführungsbeispiels mit abgewandelter Rohrschellenausführung;
- Fig. 10B: eine Seitenansicht des modifizierten zweiten Ausführungsbeispiels mit weiterer Abwandlung der Rohrschellenausführung; und
- Fig. 10C: eine gegenüber Fig. 10A und 10B um 90 Grad gedrehte Seitenansicht des modifizierten zweiten Ausführungsbeispiels.

Es folgt eine Beschreibung eines Ausführungsbeispiels einer Sprinklerschutzvorrichtung mit symmetrischen Schutzbügeln und diese verbindender Querstange.

Fig. 1 zeigt eine Seitenansicht der Sprinklerschutzvorrichtung mit zwei U-förmigen Schutzbügeln 52, die vor und hinter dem Sprinkler mit Sprinklerkopf 20 und Prallteller 30 an dem Strangrohr oder Versorgungsrohr 40 der Sprinkleranlage mittels einer Rohrschelle 10 mit zwei Halbschellen montiert sind. Zu diesem Zweck weisen die jeweiligen Enden der Schutzbügel 52 ein Außengewinde auf, mittels dem die Rohrschelle 10 über entsprechende Schraubmuttern befestigt werden kann. Dies führt auch zu dem weiteren Vorteil, dass die Höhe bzw. der Abstand der Schutzbügel 52 relativ zum Sprinklerkopf 20 über die Verschraubung individuell einstellbar ist und damit die Sprinklerschutzvorrichtung auf einfache Weise an verschiedene Sprinklerarten und Einbausituationen angepasst werden kann.

Selbstverständlich sind auch andere Befestigungsformen oder Mittel zur Befestigung der Schutzvorrichtung an dem Versorgungsrohr 40 oder der Decke des Lagerraums oder den Regalen möglich, solange die Schutzbügel 52 den Prallteller 30 und den Sprinklerkopf 20 zumindest teilweise umgeben, sodass eine Beschädigung dieser durch Ein- bzw. Auslagern des Lagerguts vermieden werden kann. In Fig. 1 ist die quer zur Längsachse des Versorgungsrohrs 40 ausladende Form der Schutzbügel 52 deutlich erkennbar, wodurch auch der Prallteller 30 gut vor äußeren Einwirkungen beim Ein- oder Auslagern des Lagerguts geschützt ist.

Des Weiteren ist in Fig. 1 eine stangenförmige Querstrebe 54 erkennbar, die im Wesentlichen denselben Durchmesser aufweist wie die Schutzbügel 52 und die beiden Scheitelpunkte der U-förmigen Schutzbügel 52 miteinander verbindet. Im vorliegenden Fall befindet sich die Querstrebe 54 etwa im Mittelpunkt eines gerade ausgebildeten, die Schenkel verbindenden Abschnitts. Dadurch ist auch ein Schutz des Sprinklerkopfs 20 von der Unterseite gewährleistet und die gesamte Schutzvorrichtung wird in seitlicher Richtung stabilisiert.

Fig. 2 zeigt eine Ansicht von unten auf den Sprinkler mit montierter Schutzvorrichtung, wobei die Schutzwirkung der Querstrebe 54 für den Sprinklerkopf 20 gut erkennbar ist. Auch die beiden in Richtung des Versorgungsrohrs 40 vor und hinter dem Sprinkler angeordneten Rohrschellen 10 sind hier gut erkennbar.

Fig. 3 zeigt eine Seitenansicht der Schutzvorrichtung gemäß dem Ausführungsbeispiel quer zur Längsrichtung des Versorgungsrohrs 40. Hierbei ist gut erkennbar, dass die Schutzbügel 52 an ihren beiden äußeren Enden der Schenkel das Außengewinde aufweisen, das zur Befestigung der beiden Rohrschellen 10 und individuellen Höhenverstellung der Schutzbügel 52 dient. Damit ist ein einfacher Aufbau und eine schnelle Montage und Anpassung mit wenigen Montageteilen möglich.

Fig. 4 zeigt eine Draufsicht auf den Sprinkler mit Schutzvorrichtung, wobei hier der Sprinklerkopf von dem Prallteller 30 und dem Versorgungsrohr 40 verdeckt ist.

Fig. 5 zeigt eine perspektivische Ansicht von schräg unten auf ein Versorgungsrohr 40 mit über zwei Rohrschellen 10 montierter Schutzvorrichtung mit Schutzbügeln 52 und Querstrebe 54.

Schließlich zeigt Fig. 6 dieselbe Vorrichtung von schräg oben, wobei hier das Lagergut (zum Beispiel Holzpaletten) durch die Schutzbügel 52 und die Querstrebe 54 von dem Sprinklerkopf und dem Prallteller ferngehalten wird, sodass eine Beschädigung dieser verhindert werden kann.

Fig. 9A zeigt eine Sprinklerschutzvorrichtung gemäß einem zweiten Ausführungsbeispiel mit runder und damit an den Sprinklerteller angepasster Ausführung der Schutzabschnitts. Der Schutzabschnitt wird hier gebildet durch einen runden Schutzring 92, der den Prallteller umschließt und vorzugsweise in etwa auf Höhe der Unterkante des Pralltellers oder etwas darunter angeordnet ist. Senkrecht zur Ebene des Schutzrings 92 sind Befestigungsstreben 94 angebracht, die vorzugsweise Gewindeenden aufweisen, so dass an dem Schutzabschnitt ähnlich des ersten Ausführungsbeispiels entsprechende Rohschellen angeschraubt werden können, so dass eine einfache Fixierung mit veränderbarer Höhenlage ermöglicht wird. Des Weiteren können noch zur Stabilisierung und als zusätzlicher Schutz seitliche Querstreben 96 und ggf. auch eine schräg angeordnete Zusatzstrebe 95 vorgesehen sein.

Fig. 9B zeigt eine Sprinklerschutzvorrichtung gemäß einer Modifikation des zweiten Ausführungsbeispiels. Der Schutzabschnitt wird hier ebenfalls gebildet durch den runden Schutzring 92, der in etwa auf Höhe der Unterkante des Pralltellers oder etwas darunter angeordnet ist. Anstelle der senkrechten Befestigungsstreben sind bei der vorliegenden Modifikation schräge Befestigungsstreben 99 vorgesehen, die an den Befestigungsrohrschellen fixiert sind. Damit ist eine Höhenverstellung der Schutzvorrichtung nicht mehr möglich, da der Abstand zwischen dem Schutzring 92 und den Rohschellen nicht veränderbar ist. Zusätzlich können an die schrägen Befestigungsstreben 99 zur Stabilisierung mit weiteren Querstreben 98 verbunden sein.

Die Figuren 10A bis 10C zeigen verschiedene Seitenansichten zweier alternativer Ausführungsformen der Befestigungsrohrschellen. Anstelle der Schraubbefestigungen an den beiden Enden der Rohrschellen kann auch eine klemmartige Befestigung mittels einer Kombination aus Scharnierelement 110 bzw. 111 und Keilelement 114 vorgesehen sein. Dabei ist an einem Ende der jeweiligen Rohrschelle das Scharnierelement und am anderen Ende ein Stift 112 mit keilförmigem Steckelement 114, das in einen in Richtung der Längsachse des Stifts 112 eingebrachten Schlitz gesteckt wird und damit die beiden übereinander liegenden Schellenenden mit zunehmender Einführung zusammendrückt, so dass die Rohrschelle an dem dazwischenliegenden Versorgungsrohr festgeklemmt wird und damit die Sprinklerschutzvorrichtung fixiert. Wie aus den Figuren 10A und 10B ersichtlich ist, kann das Scharnierelement als Scharnierelement 110 mit eignen, an der Rohrschelle befestigten Schenkeln oder als Scharnierelement 111 ohne eigene Schenkel ausgebildet sein.

Durch die erfindungsgemäße Schutzvorrichtung kann somit ein Verbiegen oder Beschädigen des Pralltellers sowie ein Abreißen, Beschädigen oder Beeinträchtigen des Sprinklerkopfs bei individueller Anpassbarkeit an die Einbausituation und Sprinklerausführung vermieden werden.

Abschließend ist anzumerken, dass das vorstehend beschriebene Ausführungsbeispiel lediglich eine von vielen Ausführungsvarianten der Schutzvorrichtung darstellt. So kann die Schutzvorrichtung beispielsweise auch ohne die Querstrebe 54 und mit nur einem Bügel ausgeführt sein, um zumindest einen Minimalschutz zu gewährleisten. Auch kann die Bügelkonstruktion mit der Querstrebe durch ein den Sprinklerkopf 20 und den Prallteller 30 umgebendes Schutzgitter ersetzt sein, das an dem Versorgungsrohr 40 oder der Decke des Lagerraums oder den Regalböden bzw. dem Regalgestänge befestigt sein kann. Die Rohrschellen 10 können durch vielseitige andere mechanische oder chemische Befestigungsmittel ersetzt werden. Auch die Form der Schutzbügel kann abweichend gestaltet sein, beispielsweise kreisförmig oder rechteckig oder elliptisch, solange ein Anstoßen des Lagerguts an dem Sprinklerkopf 20 und/oder dem Prallteller 30 vermieden wird. Anstelle der einen Querstrebe 54 können auch mehrere Querstreben oder ein Gitter an der Unterseite der Schutzvorrichtung vorgesehen sein.

## Patentansprüche

1. Schutzvorrichtung zum Schützen eines Pralltellers (30) und/oder eines Sprinklerkopfes (20) einer Feuerlösch-Sprinkleranlage, mit:
einem Montageabschnitt zur Montage an der Sprinkleranlage; und
einem Schutzabschnitt, der dazu ausgebildet ist, den Prallteller (30) und/oder den Sprinklerkopf (20) wenigstens teilweise zu umgeben;
wobei der Schutzabschnitt ein Schutzgestänge (52, 54, 92, 94, 95, 96, 98, 99) aufweist, welches mit dem Montageabschnitt verbunden ist;
wobei der Montageabschnitt Montagemittel (10) aufweist, mittels denen die Schutzvorrichtung an einem Löschmittel-Versorgungsrohr (40) der Sprinkleranlage benachbart zu dem Prallteller (30) und/oder dem Sprinklerkopf (20) montierbar ist;
wobei die Montagemittel zwei Rohrschellen (10) umfassen;
wobei die zwei Rohrschellen (10) derart vorgesehen sind, dass jeweils eine Rohrschelle auf jeder Seite stromabwärts und stromaufwärts von dem Prallteller (30) und/oder dem Sprinklerkopf (20) an dem Versorgungsrohr (40) montierbar ist,
**dadurch gekennzeichnet, dass** das Schutzgestänge (52, 54, 92, 94, 95, 96, 98, 99) direkt an der zwei Rohrschellen (10) befestigt ist.

2. Schutzvorrichtung nach Anspruch 1, wobei die Rohrschelle (10) aus zwei Halbschellen gebildet ist.

3. Schutzvorrichtung nach einem der vorstehenden Ansprüche, wobei das Schutzgestänge wenigstens einen Schutzbügel (52) aufweist, der ausgebildet ist, den Prallteller (30) und/oder den Sprinklerkopf (20) wenigstens teilweise zu umgeben.

4. Schutzvorrichtung nach Anspruch 3, wobei der wenigstens eine Schutzbügel (52) im Wesentlichen U-förmig ausgebildet ist, und mittels der freien Schenkel mit dem Montageabschnitt, insbesondere den Rohrschellen (10) verbunden ist.

5. Schutzvorrichtung nach Anspruch 4, wobei der die beiden Schenkel des U-förmigen Schutzbügels (52) verbindende Abschnitt im Wesentlichen gerade ausgebildet ist und sich in Einbausituation im Wesentlichen parallel zu dem Versorgungsrohr (40) erstreckt.

6. Schutzvorrichtung nach einem der Ansprüche 3 bis 5, wobei sich wenigstens ein Abschnitt des Schutzbügels (52) in Einbausituation von dem Montageabschnitt bis über den Prallteller (30) erstreckt.

7. Schutzvorrichtung nach einem der Ansprüche 4 bis 6, wobei zwei Schutzbügel (52) vorgesehen sind, die sich in Einbausituation jeweils auf einer Seite des Pralltellers (30) und/oder des Sprinklerkopfes (20) erstrecken.

8. Schutzvorrichtung nach Anspruch 7, wobei die beiden Schutzbügel (52) baugleich ausgebildet sind.

9. Schutzvorrichtung nach Anspruch 7 oder 8, wobei die beiden Schutzbügel (52) fest miteinander verbunden sind.

10. Schutzvorrichtung nach Anspruch 9, wobei die Schutzbügel (52) mittels einer Stange (54) verbunden sind, die insbesondere die beiden Scheitelpunkte der U-förmigen Schutzbügel (52) miteinander verbindet oder jeweils etwa die Mittelpunkte des gerade ausgebildeten die Schenkel verbindenden Abschnitts verbindet.

11. Schutzvorrichtung nach einem der vorstehenden Ansprüche, wobei ein freies Ende des Schutzgestänges (52, 54; 92, 94, 95, 96) ein Gewinde, vorzugsweise Außengewinde, aufweist, sodass das Schutzgestänge (52, 54; 92, 94, 95, 96) mittels einer Schraubverbindung mit dem Montageabschnitt verbunden ist.

12. Schutzvorrichtung nach Anspruch 11, wobei das Schutzgestänge (52, 54, 92, 94, 95, 96) zumindest eine Gewindestange (52, 94) aufweist.

13. Schutzvorrichtung nach einem der Ansprüche 11 oder 12, wobei die das Gewinde aufweisenden Enden jeweils mit einer Rohrschelle (10) zusammenwirken, sodass die Rohrschellen (10) mittels das Gewinde aufweisenden Enden an dem Versorgungsrohr (40) fixierbar sind und das Schutzgestänge in seiner Höhe über dem Sprinkler individuell einstellbar ist.

14. Schutzvorrichtung nach einem der Ansprüche 1, 2 und 11 bis 13, wobei das Schutzgestänge (92, 94, 95, 96, 98, 99) einen runden Schutzring (92) umfasst, der den Prallteller (30) umschließt und vorzugsweise in etwa auf Höhe der Unterkante des Pralltellers oder etwas darunter angeordnet ist.

## Claims

1. A protection device for protecting a baffle (30) and/or a sprinkler head (20) of a fire sprinkler system, comprising:
a mounting portion for mounting to the sprinkler system; and
a protection portion adapted to at least partially surround the baffle (30) and/or the sprinkler head (20);
wherein the protection portion comprises a protection bar (52, 54, 92, 94, 95, 96, 98, 99) which is connected to the mounting portion;
wherein the mounting portion comprises mounting means (10) by which the protection device can be mounted to an extinguishing agent supply pipe (40) of the sprinkler system neighboring the baffle (30) and/or the sprinkler head (20);
wherein the mounting means comprises two pipe clamps (10);
wherein the two pipe clamps (10) are provided in a manner that one respective pipe clamp (10) can be mounted at the supply pipe (40) on each side downstream and upstream of the baffle (30) and/or the sprinkler head (20),
**characterized in that** the protection bar (52, 54, 92, 94, 95, 96, 98, 99) is directly fixed at the two pipe clamps (10).

2. The protection device according to claim 1, wherein the pipe clamp (10) is formed of two half clamps.

3. The protection device according to any one of the preceding claims, wherein the protection bar comprises at least one hoop guard (52) adapted to at least partially surround the baffle (30) and/or the sprinkler head (20).

4. The protection device according to claim 3, wherein the at least one hoop guard (52) is formed in a substantial U-shaped manner and is connected to the mounting portion, in particular the pipe clamps (10), by means of the free legs.

5. The protection device according to claim 4, wherein the portion connecting the two legs of the U-shaped hoop guard (52) is formed in a substantially straight manner and extends substantially parallel to the supply pipe (40) in an installation situation.

6. The protection device according to any one of claims 3 to 5, wherein the at least one portion of the hoop guard (52) extends from the mounting portion up to above the baffle (30).

7. The protection device according to any one of claims 4 to 6, wherein two hoop guards (52) are provided, each of which extends on one respective side of the baffle (30) and/or the sprinkler head (20) in the installation situation.

8. The protection device according to claim 7, wherein the two hoop guards (52) are arranged in identical construction.

9. The protection device according to claims 7 or 8, wherein the two hoop guards (52) are fixedly connected to each other.

10. The protection device according to claim 9, wherein the two hoop guards (52) are connected by means of a bar (54) which connects the two crests of the U-shaped hoop guards (52) to each other or connects the respective mid points of the straightly arranged portion which connects the legs.

11. The protection device according to any one of the preceding claims, wherein a free end of the protection bar (52, 54; 92, 94, 95, 96) comprises a thread, preferably an external thread, so that the protection bar (52, 54; 92, 94, 95, 96) is connected to the mounting portion by a screw connection.

12. The protection device according to claim 11, wherein the protection bar (52, 54, 92, 94, 95, 96) comprises at least one threaded bar (52, 94).

13. The protection device according to any one of claim 11 or 12, wherein the ends comprising the thread each interact with a pipe clamp (10), so that the pipe clamps (10) can be fixed at the supply pipe (40) by the ends comprising the thread and the protection bar can be individually adjusted in its height with respect to the sprinkler head.

14. The protection device according to any one of claims 1, 2 and 11 to 13, wherein the protection bar (92, 94, 95, 96, 98, 99) comprises a circular guard ring (92) which surrounds the baffle (30) and which is preferably arranged at about the height of the lower edge of the baffle or somewhat below.

## Revendications

1. Dispositif de protection pour la protection d'une plaque de rebondissement (30) et/ou une tête d'arrosage (20) d'un système de têtes d'extinction d'incendie, comprenant:
une partie de montage pour montage sur le système d'extincteur à l'eau; et
une partie de protection qui est adapté pour entourer la plaque de rebondissement (30) et/ou la tête d'arrosage (20) au moins partiellement;
dans lequel la partie de protection comprends des tiges de protection (52, 54, 92, 94, 95, 96, 98, 99), qui sont reliés à la partie de montage;
dans lequel la partie de montage comprends des moyens de montage (10), au moyen desquels le dispositif de protection peut être monté à un tube d'alimentation d'agent d'extinction (40) du système d'extincteur à l'eau adjacente à la plaque de rebondissement (30) et/ou la tête d'arrosage (20);
dans lequel les moyens de montage comprennent deux colliers de serrage (10) ;
dans lequel les deux colliers de serrage (10) sont prévues de telle sorte que chacun un collier de serrage peut être monté sur chaque côté soit en amont et soit en aval de la plaque de rebondissement (30) et/ou de la tête d'arrosage (20),
**caractérisé en ce que** les tiges de protection (52, 54, 92, 94, 95, 96, 98, 99) sont montés directement aux deux colliers de serrage (10).

2. Dispositif de protection selon la revendication 1, dans lequel le collier de serrage (10) est formé par deux demi-colliers.

3. Dispositif de protection selon l'une quelconque des revendications précédentes, dans lequel les tiges de protection comprennent au moins un étrier de protection (52), qui est adapté pour entourer la plaque de rebondissement (30) et/ou la tête d'arrosage (20) au moins partiellement.

4. Dispositif de protection selon la revendication 3, dans lequel le au moins un étrier de protection (52) est formé sensiblement en forme de U, et est relié par l'intermédiaire des branches libres avec la partie de montage, en particulier, les colliers de serrage (10).

5. Dispositif de protection selon la revendication 4, dans lequel la partie de liaison des deux branches de l'étrier de protection (52) en forme de U est sensiblement formée en ligne droite et se prolongeant dans la situation de montage sensiblement parallèle au tube d'alimentation (40).

6. Dispositif de protection selon l'une quelconque des revendications 3 à 5, dans lequel au moins une partie de l'étrier de protection (52) en situation de montage s'étend de la partie de montage jusqu'au dessus de la plaque de rebondissement (30).

7. Dispositif de protection selon l'une quelconque des revendications 4 à 6, dans lequel deux étriers de protection (52) sont prévus qui, en situation de montage, s'étendent un de chaque côté de la plaque de rebondissement (30) et/ou la tête d'arrosage (20).

8. Dispositif de protection selon la revendication 7, dans lequel les deux étriers de protection (52) sont de construction identique.

9. Dispositif de protection selon la revendication 7 ou 8, dans lequel les deux étriers de protection (52) sont solidarisés.

10. Dispositif de protection selon la revendication 9, dans lequel les étriers de protection (52) sont reliés au moyen d'une tige (54), qui, en particulier, relie les deux points de sommet des étriers de protection (52) en forme de U, ou relie respectivement à peu près les points centraux de la partie rectiligne reliant les branches.

11. Dispositif de protection selon l'une quelconque des revendications précédentes, dans lequel une extrémité libre des tiges de protection (52, 54; 92, 94, 95, 96) comprenant un filetage, en particulier un filetage extérieur, de sorte que les tiges de protection (52, 54; 92, 94, 95, 96) est relié au moyen d'une liaison par vis avec la partie de montage.

12. Dispositif de protection selon la revendication 11, dans lequel les tiges de protection (52, 54; 92, 94, 95, 96) comprennent au moins une tige filetée.

13. Dispositif de protection selon l'une quelconque des revendications 11 ou 12, dans lequel les extrémités filetées coopérant chacun avec un collier de serrage (10), de sorte que les colliers de serrage (10) sont fixables au moyen des extrémités filetées au tube d'alimentation (40) et les tiges de protection peuvent être réglées individuellement en hauteur au-dessus du dispositif d'arrosage.

14. Dispositif de protection selon l'une quelconque des revendications 1, 2 et 11 à 13, dans lequel les tiges de protection (92, 94, 95, 96, 98, 99) comprennent un anneau de protection circulaire (92) entourant la plaque de rebondissement (30) et disposé de préférence environ au niveau du bord inférieur de la plaque de rebondissement ou un peu en dessous.
